# EUROPÄISCHE PATENTSCHRIFT

(11) **EP 1 040 052 B1**
(45) Veröffentlichungstag und Bekanntmachung des Hinweises auf die Patenterteilung: **19.06.2002**
(21) Anmeldenummer: 98956896.9
(22) Anmeldetag: 29.10.1998
(51) Int. Cl.: B65D 81/107, B65D 5/50, B65D 65/40

(54) **VERPACKUNG MIT VERKEILELEMENT**
PACKAGING WITH WEDGE ELEMENT
EMBALLAGE AVEC ELEMENT DE CALAGE

(30) Priorität: 18.12.1997 DE 29722390 U
(43) Veröffentlichungstag der Anmeldung: 04.10.2000
(73) Patentinhaber: Weippert, Helmut, 78247 Hilzingen-Binningen (DE)
(72) Erfinder: Weippert, Helmut, 78247 Hilzingen-Binningen (DE)
(74) Vertreter: Weiss, Peter, Dr. rer. nat.
(86) Internationale Anmeldenummer: EP9806873
(87) Internationale Veröffentlichungsnummer: WO9932371

(56) Entgegenhaltungen:
- DE-A- 2 037 720
- DE-A- 4 105 411
- DE-U- 29 601 413
- FR-A- 1 477 731
- FR-A- 2 697 803
- US-A- 2 887 220

## Beschreibung

Die Erfindung betrifft eine Verpackung für einen Gegenstand, welcher in einem Bett festgelegt ist und das Bett aus mehreren Lagen von Wellpappe besteht.

Verpackungen sind in vielfältiger Form und Ausführung bekannt und auf dem Markt. Im vorliegenden Fall geht es vor allem um eine Verpackung, bei der ein Gegenstand innerhalb der Verpackung festgelegt wird. Im einfachsten Fall geschieht dies bisher, indem der Gegenstand in eine Schachtel eingelegt und danach um den Gegenstand Füllmaterial in die Schachtel eingegeben wird. Bei diesem Füllmaterial kann es sich um einfaches zerknülltes Zeitungspapier oder bspw. auch um Styroporplättchen handeln. Letzere müssen dann wieder nach Entnahme des Gegenstandes entsorgt werden.

Um einen Gegenstand, bspw. ein Parfümfläschchen, in einer Schachtel festzulegen, werden in der Regel gesonderte Verpackungszuschnitte hergestellt, welche bspw. der Form des Parfümfläschchens angepasst sind. Hierdurch wird ein Verrutschen des Fläschchens in der Verpackung vermieden. Allerdings sind derartige gesonderte Zuschnitte sehr teuer, zumal sie nach Entnahme des Gegenstandes meist unbeachtet weggeworfen werden. Zudem kann ein solcher Zuschnitt nur für den einen bestimmten Gegenstand verwendet werden.

Aus der DE 296 01 413 U1 ist ein Behälter aus Wellpappe beschrieben, der aus einer Mehrzahl von Schichten aus Wellpappe besteht. Dabei sind die Schichten übereinander angeordnet und miteinander verklebt. Zur Aufnahme eines Gegenstandes sind in den verklebten Schichten Aussparungen vorgesehen.

Der vorliegenden Erfindung liegt die Aufgabe zugrunde, eine Verpackung der o.g. Art zu schaffen, welche sich einer fast beliebigen Form eines Gegenstandes anpasst, diesen gesichert festlegt und zudem preiswert und umweltverträglich ist.

Zur Lösung dieser Aufgabe führt, dass mehere Lagen von Wellpapplättchen säulenförmig aufeinandergeschichtet sind.

Wellpappe besteht in der Regel aus zumindest zwei Deckflächen, zwischen denen wenigstens eine Wellenbahn und/oder eine oder mehrere Zwischenbahnen und Wellenbahnen angeordnet sind. Bei Druck kann die Dicke einer Wellpappe verringert werden. Dies macht sich die vorliegende Erfindung zunutze, da beim Einlegen des Gegenstandes in das Bett aus Wellpappe diese Wellpappe zusammengedrückt wird und so der Kontur des Gegenstandes nachgibt.

Damit einer vielfältigen Kontur eines Gegenstandes Rechnung getragen werden kann, sollen mehrere Lagen von Wellpappplättchen säulenförmig aufeinandergeschichtet sein und sich in dem Bett eine Vielzahl von derartigen Säulen nebeneinander befinden. Hierzu können die Säulen direkt in bspw. eine Pappschachtel eingesetzt werden, bevorzugt wird jedoch auch die Schachtel selbst aus Wellpappe hergestellt.

Für den Boden der Schachtel werden mehrere Wellpapplagen aufeinandergeschichtet. Auf dem Boden erfolgt dann das Aufeinanderschichten von fensterförmig ausgeschnittenen Wellpapprahmen, die innerhalb des ausgeschnittenen Fensters das oben erwähnte Bett ausbilden können. Die Säulen werden dann innerhalb dieses fensterartigen Rahmens angeordnet. Deshalb sind die Säulen bevorzugt quadratisch ausgebildet. Sie halten voneinander in dem Bett durch Bildung von Schlucht einen geringen Abstand ein, damit sie sich beim Zusammendrücken nicht tangieren.

Ein einzulegender Gegenstand wird einfach in dieses Bett eingedrückt, so dass eine Mehrzahl von Säulen zusammengedrückt wird, während vor allem randseitige Säulen teilweise oder ganz stehen bleiben. Vor allem die nur leicht seitlich abkippenden Säulen, die einer randseitigen Kontur nur geringfügig ausweichen, verkeilen sich seitlich gegen den Gegenstand, so dass dieser in dem Bett gehalten wird.

Ein weiterer Vorteil der vorliegenden Verpackung ist, dass Wellpappe ein nur geringes Gewicht aufweist, so dass Transportkosten nicht wesentlich erhöht werden. Meist wird Wellpappe aus Altpapier hergestellt, so dass die Verpackung insgesamt sehr kostengünstig ist.

Der Gegenstand selbst ist durch die Vielzahl der benachbarten und angrenzenden Säulen in dem Bett ausreichend geschützt. Die Verpackung fängt Stösse auf und kann auf einen Boden fallen, ohne dass der Gegenstand Schaden nimmt.

Weitere Vorteile, Merkmale und Einzelheiten der Erfindung ergeben sich aus der nachfolgenden Beschreibung bevorzugter Ausführungsbeispiele sowie anhand der Zeichnung, diese zeigt in
Fig. 1 eine Draufsicht auf eine erfindungsgemässe Verpackung mit einem eingelegten Gegenstand;
Fig. 2 einen Schnitt durch die Verpackung gemäss Fig. 1 entlang Linie II-II;
Fig. 3 eine perspektivische Ansicht einer teilweise aufgebrochenen Verpackung entsprechend Fig. 1 ohne eingelegten Gegenstand.

Eine erfindungsgemässe Verpackung weist gemäss Fig. 1 eine Schachtel 1 auf, bei der sich innerhalb eines Rahmens 2 ein Bett 3 für einen Gegenstand 4 befindet. Der Rahmen 2 wird dabei von einer Mehrzahl von aufeinandergeschichteten Wellpapplagen 5 gebildet, die fensterartig zur Bildung des Bettes 3 ausgeschnitten sind. Eine Mehrzahl von unteren Lagen 5.1 bilden gemäss Fig. 2 und 3 einen Boden 6, da sie mittig nicht fensterartig ausgeschnitten sind.

Das Bett 3 setzt sich aus einer Mehrzahl von Säulen 7 aus Wellpappe zusammen, wobei diese Säulen 7 bevorzugt quadratisch geformt sind. Jede Säule 7 besteht aus einer Vielzahl von Wellpappplättchen 8, wobei die Säulen 7 so in das Bett 3 eingesetzt sind, dass sie zwischen sich Schlitze bzw. Schluchten 9 freilassen.

Die Funktionsweise der vorliegenden Erfindung ist folgende:

Zur Herstellung der Schachtel 1 werden die Wellpapplagen 5.1 zur Bildung eines Bodens 6 aufeinandergeschichtet und ggfs. verklebt. Auf diese Wellpapplagen 5.1 werden die fensterartig ausgeschnittenen Wellpapplagen 5 aufeinandergeschichtet, so dass sich das Bett 3 ergibt. In dieses Bett 3 werden nun die einzelnen Wellpappplättchen 8 zu Säulen aufeinandergeschichtet oder aber vorher aufeinandergeschichtete Wellpappplättchen als Säulen 7 eingesetzt.

Soll nun ein Gegenstand 4 verpackt werden so wird dieser auf das Bett 3 aufgelegt und dann eingedrückt. Das Eindrücken in Richtung des Pfeiles x (siehe Fig. 3) bewirkt, dass eine Wellbahn 10 der Wellpappplättchen 8 zusammengedrückt wird und sich hierdurch die Höhe der Säule 7 vermindert. Dies geschieht, ohne eine benachbarte Säule 7 zu beeinträchtigen, da durch die Schlucht 9 ein geringfügiger Abstand von den benachbarten Säulen eingehalten wird.

In der Regel wird es sich beim Eindrücken eines Gegenstandes 4 nicht vermeiden lassen, dass Säulen 7, die beim Eindrücken des Gegenstandes 4 randseitig an diesen angrenzt nur teilweise seitlich abgekippt eingedrückt werden. Dies bewirkt jedoch, dass diese seitlichen Säulen nur teilweise nach unten gedrückt werden, dem Gegenstand 4 ausweichen, jedoch dann an der Seite des Gegenstandes 4 entlanggleiten und so diesen verkeilen bzw. verklemmen. Hierdurch wird der Gegenstand 4 in dem Bett 3 festgehalten.

## Patentansprüche

1. Verpackung für einen Gegenstand (4), welcher in einem Bett (3) festlegbar ist und das Bett (3) aus mehreren Lagen von Wellpappe (7, 8) besteht,
**dadurch gekennzeichnet,**
**dass** mehrere Lagen von Wellpapplättchen (8) säulenförmig aufeinandergeschichtet sind, so daß sich eine Vielzahl von derartigen Säulen nebeneinander befinden.

2. Verpackung nach Anspruch 1, **dadurch gekennzeichnet, dass** die Wellpapplättchen (8) etwa quadratisch sind.

3. Verpackung nach Anspruch 1 oder 2, **dadurch gekennzeichnet, dass** mehrere Säulen (7) von Wellpapplättchen in einem Rahmen (2) einer Schachtel (1) mit Boden (6) eingesetzt sind.

4. Verpackung nach Anspruch 3, **dadurch gekennzeichnet, dass** der Rahmen (2) und Boden (6) der Schachtel (1) aus aufeinandergeschichteter Wellpappe (5, 5.1) bestehen.

5. Verpackung nach Anspruch 3 oder 4, **dadurch gekennzeichnet, dass** zwischen benachbarten Säulen (7) sich Schluchten (9) bis zum Boden (6) erstrecken.

## Claims

1. Packaging for an article (4) which is securable in a bed (3), and the bed (3) comprises a plurality of layers of corrugated cardboard (7, 8), **characterised in that** a plurality of layers of small sheets of corrugated cardboard (8) are stacked one on top of the other in the form of a column, so that a large number of such columns are situated adjacent one another.

2. Packaging according to claim 1, **characterised in that** the small sheets of corrugated cardboard (8) are approximately square.

3. Packaging according to claim 1 or 2, **characterised in that** a plurality of columns (7) of small sheets of corrugated cardboard are placed in a frame (2) of a carton (1) with a base (6).

4. Packaging according to claim 3, **characterised in that** the frame (2) and base (6) of the carton (1) comprise layers of corrugated cardboard (5, 5.1) stacked one on top of the other.

5. Packaging according to claim 3 or 4, **characterised in that** gaps (9) extend between adjacent columns (7) down to the base (6).

## Revendications

1. Emballage pour un objet (4) pouvant être fixé dans un lit (3), ce lit (3) consistant en plusieurs couches de carton ondulé (7, 8),
**caractérisé en ce que**
plusieurs couches de petites plaques de carton ondulé (8) en forme de colonnes sont appliquées les unes sur les autres, en sorte que plusieurs de ces colonnes se trouvent placées les unes à côté des autres.

2. Emballage selon la revendication 1,
**caractérisée en ce que**
les plaquettes de carton ondulé (8) sont approximativement carrées.

3. Emballage selon la revendication 1 ou 2,
**caractérisée en ce que**
plusieurs colonnes (7) de plaquettes de carton ondulé sont incorporées dans un cadre (2) d'une boîte (1) avec fond (6).

4. Emballage selon la revendication 3,
**caractérisée en ce que**
le cadre (2) et le fond (6) de la boîte (1) sont composés de cartons ondulés (5, 5.1) appliqués les unes sur les autres.

5. Emballage selon la revendication 3 ou 4,
**caractérisée en ce qu'**
entre des colonnes voisines (7), des gorges (9) s'étendent jusqu'au fond (6).
